# EUROPÄISCHE PATENTSCHRIFT

(11) **EP 0 310 607 B1**
(45) Veröffentlichungstag und Bekanntmachung des Hinweises auf die Patenterteilung: **03.04.1991**
(21) Anmeldenummer: 87903254.8
(22) Anmeldetag: 27.05.1987
(51) Int. Cl.: F02M 51/08, F02M 61/18

(54) **KRAFTSTOFFEINSPRITZVENTIL**
FUEL INJECTION VALVE
SOUPAPE D'INJECTION DE CARBURANT

(30) Priorität: 31.05.1986 DE 3618413; 30.03.1987 DE 3710467
(43) Veröffentlichungstag der Anmeldung: 12.04.1989
(62) Teilanmeldung aus: 90103656.6
(73) Patentinhaber: ROBERT BOSCH GMBH, 70442 Stuttgart (DE)
(72) Erfinder: HANS, Waldemar, D-8600 Bamberg (DE); KIND, Wilhelm, D-8600 Bamberg (DE); KIRCHNER, Manfred, D-8500 Nürnberg (DE); WERNER, Siegfried, D-8600 Bamberg (DE)
(86) Internationale Anmeldenummer: DE8700243
(87) Internationale Veröffentlichungsnummer: WO8707334

(56) Entgegenhaltungen:
- EP-A- 0 184 125
- EP-A- 0 201 191
- BE-A- 365 876
- DE-A- 1 476 146
- DE-A- 3 418 762
- DE-B- 1 046 950
- DE-B- 1 212 352
- FR-A- 2 383 324
- FR-A- 2 534 346
- GB-A- 1 076 184
- GB-A- 2 029 508
- GB-A- 2 029 552
- GB-A- 2 097 470
- US-A- 4 101 074

## Beschreibung

### Stand der Technik

Die Erfindung geht aus von einem Kraftstoffeinspritzventil nach der Gattung des Anspruches 1 bzw. 3. Bekannte, mit einer Ventilnadel als Verschlußteil arbeitende Kraftstoffeinspritzventile verfügen über einen kegeligen Dichtsitz an der Spitze der Ventilnadel, welcher im Zusammenwirken mit einer ebenfalls kegeligen Ventilsitzfläche eine Strömungsöffnung für den Kraftstoff freigibt oder verschließt. Ein solches, beispielsweise in der DE-A-34 18 762 beschriebenes Kraftstoffeinspritzventil hat den Nachteil, daß beim Schleifen der dichtenden Flächen der Ventilnadel Grate entstehen können, wodurch sich die Dichtwirkung sowie die Qualität der Durchströmung verschlechtern. Werden diese Grate nachträglich entfernt, so können Formfehler und Kantenbeschädigungen am Dichtsitz auftreten.

Andere bekannte Kraftstoffeinspritzventile arbeiten mit kugelförmigen Verschlußteilen, welche an der eigentlichen Ventilnadel befestigt werden (DE-A-33 18 486). Abgesehen von dem bei der Herstellung notwendigen zusätzlichen Fertigungsschritt weisen solche Ventile den Nachteil auf, beim Abheben von der Ventilsitzfläche hydraulisch zu "kleben" und damit verzögert anzusprechen. Dieser Effekt beruht auf der durch den relativ großen Radius der Kugel bedingten, eher flächigen Berührung zwischen Verschlußteil und Ventilsitzfläche; beim Abheben beider Teile voneinander entsteht ein kurzzeitiger Unterdruck am Dichtsitz, da Kraftstoff nur verzögert in das freiwerdende Volumen einströmt.

Bekannt ist ebenfalls ein Einspritzventil (BE-A-365 876), bei dem das Verschlußteil der Ventilnadel die Form einer Zykloide hat.

Zykloiden sind bekanntermaßen geometrische Kurven, die durch Abwälzen von Kreisen auf festen Wälzbahnen entstehen. Auch die Zykloide hat noch eine relativ schwache Krümmung, so daß auch hierbei eher eine flächige Berührung zwischen Verschlußteil und Ventilsitzfläche und die bereits beschriebenen Nachteile gegeben sind. Legt man einen Kreis in die Kurve der Zykloide dieses bekannten Einspritzventiles, so geht der Durchmesser dieses Kreises über die Mittellinie der Ventilnadel hinaus.

Bei einem weiteren bekannten Einspritzventil (DE-A-14 76 146) ist der Dichtsitz der Ventilnadel aus zwei schrägen Geraden gebildet. Eine Rundung ist dabei weder beschrieben noch kann sie aus der Abbildung entnommen werden. Weiterhin ist der Spulenraum nicht im Ventilgehäuse angeordnet, sondern in einem aufgesetzten Gehäuse, so daß das Ventilgehäuse nicht aus einem ferromagnetischen Material bestehen braucht.

### Vorteile der Erfindung

Das erfindungsgemäße Kraftstoffeinspritzventil mit den kennzeichnenden Merkmalen des Anspruches 1 bzw. 3 hat demgegenüber den Vorteil einer leichten und genauen Fertigung, wobei Grate und andere die Durchströmung verschlechternde Unsauberheiten vermieden werden. Außerdem bewirkt die glatte Oberflächenkontur von Ventilnadel und Ventilsitzfläche eine sehr gute Korrelation zwischen dem Hub der Ventilnadel und der abströmenden Kraftstoffmenge. Da ein hydraulisches Kleben der Ventilnadel an der Ventilsitzfläche weitgehend vermieden wird, arbeitet das Kraftstoffeinspritzventil mit einer kurzen Öffnungszeit.

Die Definition von "Torus" ist nach Duden, Fremdwörterbuch (Band 5), 2. verbesserte und vermehrte Auflage: "Ringfläche, die durch Drehung eines Kreises um eine in der Kreisebene liegende, den Kreis aber nicht treffende Gerade entsteht".

Durch die in den abhängigen Ansprüchen aufgeführten Maßnahmen sind vorteilhafte Weiterbildungen und Verbesserungen des in dem Anspruch 1 bzw. 3 angegebenen Kraftstoffeinspritzventiles möglich.

Vorteilhaft ist es insbesondere, auch die stromab des Dichtsitzes angeordneten Übergänge zu runden, um einen gleichmäßigen Kraftstofffluß vom Dichtsitz weg zu erreichen.

### Zeichnung

Ein Ausführungsbeispiel der Erfindung ist in der Zeichnung vereinfacht dargestellt und in der nachfolgenden Beschreibung näher erläutert. Figur 1 zeigt eine vorteilhafte Ausführungsform des erfindungsgemäßen Kraftstoffeinspritzventiles, Figur 2 in Form zweier Halbschnitte zwei verschiedene Ausführungsbeispiele der Ventilnadel im Bereich des Dichtsitzes als Ausschnitt aus Figur 1.

### Beschreibung des Ausführungsbeispieles

Das in der Zeichnung beispielsweise dargestellte Kraftstoffeinspritzventil für eine Kraftstoffeinspritzanlage einer gemischverdichtenden, fremdgezündeten Brennkraftmaschine hat ein Ventilgehäuse 1 aus ferromagnetischem Material, in dem auf einem Spulenträger 2 eine Magnetspule 3 angeordnet ist. Die Magnetspule 3 hat eine Stromzuführung über einen Steckanschluß 4, der in einem das Ventilgehäuse 1 teilweise umgreifenden Kunststoffring 5 eingebettet ist.

Der Spulenträger 2 der Magnetspule 3 sitzt in einem Spulenraum 6 des Ventilgehäuses 1 auf einem den Kraftstoff, beispielsweise Benzin, zuführenden Anschlußstutzen 7, der teilweise in das Ventilgehäuse 1 ragt. Das Ventilgehäuse 1 umschließt dem Kraftstoffstutzen 7 abgewandt teilweise einen Düsenkörper 9.

Zwischen einer Stirnfläche 11 des Anschlußstutzens 7 und einer zum genauen Einstellen des Ventils eine bestimmte Dicke aufweisenden Anschlagplatte 12, die auf eine Innenschulter 13 des Ventilgehäuses 1 aufgesetzt ist, befindet sich ein zylindrischer Anker 14. Der Anker 14 besteht aus einem nicht korrosionsanfälligen, magnetischen Material und befindet sich mit geringem radialen Abstand zu einem magnetisch leitfähigen Absatz des Ventilgehäuses 1, auf diese Weise zwischen Anker 14 und Absatz einen ringförmigen Magnetspalt bildend, koaxial im Ventilgehäuse 1. Von seinen beiden Stirnflächen aus ist der zylindrische Anker 14 mit einer ersten 15 und einer zweiten 16 koaxialen Sackbohrung versehen, wobei die zweite Sackbohrung 16 sich zum Düsenkörper 9 hin öffnet. Erste 15 und zweite 16 Sackbohrung sind miteinander durch eine koaxiale Öffnung 17 verbunden. Der Durchmesser der Öffnung 17 ist kleiner als der Durchmesser der zweiten Sackbohrung 16. Der dem Düsenkörper 9 zugewandte Endabschnitt des Ankers 14 ist als Verformungsbereich 18 ausgeführt. Dieser Verformungsbereich 18 hat die Aufgabe, durch Umgreifen eines, einen Teil einer Ventilnadel 27 bildenden und die zweite Sackbohrung 16 aussfüllenden Haltekörpers 28 den Anker 14 mit der Ventilnadel 27 formschlüssig zu verbinden. Das Umgreifen des Haltekörpers 28 durch den Verformungsbereich 18 des Ankers 14 wird durch Einpressen von Material des Verformungsbereichs 18 in am Haltekörper 28 befindliche Rillen 29 erreicht.

Am Boden der ersten koaxialen Sackbohrung 15 liegt eine Druckfeder 30 mit ihrem einen Ende an, welche andererseits an einem im Anschlußstutzen 7 durch Verschrauben oder Verstemmen befestigten Rohreinsatz 31 anliegt und welche bestrebt ist, Anker 14 und Ventilnadel 27 mit einer vom Anschlußstutzen 7 abgewandten Kraft zu beaufschlagen.

Die Ventilnadel 27 durchdringt mit radialem Abstand eine Durchgangsbohrung 34 in der Anschlagplatte 12 und wird in einer Führungsbohrung 35 des Düsenkörpers 9 geführt. In der Anschlagplatte 12 ist eine von der Durchgangsbohrung 34 zum Umfang der Anschlagplatte 12 führende Aussparung 37 vorgesehen, deren Lichte Weite größer ist als der Durchmesser der Ventilnadel 27 in ihrem von der Anschlagplatte 12 umgebenen Bereich.

Die Ventilnadel 27 hat zwei Führungsabschnitte 39 und 40, die der Ventilnadel 27 in der Führungsbohrung 35 Führung geben sowie einen Axialdurchgang für den Kraftstoff freilassen und beispielsweise als Vierkante ausgebildet sind.

An den stromabwärts liegenden zweiten Führungsabschnitt 40 schließt sich ein zylindrischer Abschnitt 43 geringeren Durchmessers an. An den zylindrischen Abschnitt 43 wiederum fügt sich ein zulaufender, kegeliger Abschnitt 44, welcher in einem koaxialen, bevorzugt zylindrischen Zapfen 45 ausläuft.

In der einen Ausschnitt aus Figur 1 darstellenden Figur 2 ist zu erkennen, daß der Übergang zwischen dem zylindrischen Abschnitt 43 und dem kegeligen Abschnitt 44 gerundet ist _ etwa in Form eines Radius _ und einen Dichtsitz 47 bildet, welcher im Zusammenwirken mit einer am Düsenkörper 9 eingearbeiteten kegeligen Ventilsitzfläche 48 ein Öffnen bzw. Schließen des Kraftstoffeinspritzventiles bewirkt. Die kegelige Ventilsitzfläche 48 des Düsenkörpers 9 setzt sich in der dem Anker 14 abgewandten Richtung in einer zylindrischen Düsenkörperöffnung 49 fort, welche auf ungefähr gleicher Länge wie die Länge des Zapfens 45 verläuft, so daß zwischen der zylindrischen Düsenkörperöffnung 49 und dem zylindrischen Zapfen 45 ein Ringspalt konstanten Querschnitts verbleibt. Die Übergänge zwischen der kegeligen Ventilsitzfläche 48 einerseits und der zylindrischen Düsenkörperöffnung 49 andererseits sowie dem kegeligen Abschnitt 44 der Ventilnadel 27 einerseits und dem Zapfen 45 andererseits sind gerundet, um einen guten Strömungsverlauf zu gewährleisten. Den Abschluß des Düsenkörpers 9 in der dem Anker 14 abgewandten Richtung bildet eine Flachseite, welche durch die Mündung der Düsenkörperöffnung 49 unterbrochen ist

An der Flachseite des Düsenkörpers 9 liegt ein Plättchen 55 an, welches einen hochgezogenen Rand aufweist, der in etwa der Kontur des Düsenkörpers 9 folgt. Die Befestigung des Plättchens 55 an der Flachseite wird durch eine Aufbereitungshülse 58 gewährleistet. Das Plättchen 55 wird gegen die Flachseite gedrückt, indem die Aufbereitungshülse 58 das Plättchen 55 umfaßt und einspannt.

Die Aufbereitungshülse 58 kann gleichzeitig dazu dienen, einen den Düsenkörper 9 radial umfassenden Dichtring 69 axial zu sichern, wie in Figur 1 dargestellt ist.

Koaxial im Boden der Aufbereitungshülse 58 mündet eine Aufbereitungsbohrung 70 von vorzugsweise zylindrischem Querschnitt, welche andererseits in einer scharfen Aufbereitungskante 71 mündet.

In dem Plättchen 55 befinden sich mehrere Bohrungen 80, welche von stromauf nach stromab des Plättchens 55 führen. Stromaufwärts des Plättchens 55 münden die Bohrungen 80 in dem zwischen Düsenkörperöffnung 49 und Zapfen 45 gebildeten Ringraum. Die Bohrungen 80 sind mit ihrer Mittelachse unmittelbar auf die Aufbereitungskante 71 oder aber knapp stromauf derselben gerichtet.

Der zusammen mit der kegeligen Ventilsitzfläche 48 das Öffnen und Schließen des Einspritzventiles bewirkende Teil der Ventilnadel 27 ist als Rundung 90 ausgebildet, über welche der zylindrische Abschnitt 43 der Ventilnadel 27 stetig in den kegeligen Abschnitt 44 übergeht. Sowohl der Übergang vom zylindrischen Abschnitt 43 auf die Rundung 90 als auch der Übergang von der Rundung 90 auf den kegeligen Abschnitt 44 erfolgt dabei, in Richtung der Strömung betrachtet, vorzugsweise tangential.

Die Kontur der Rundung 90 kann, wie im linken Halbschnitt der Figur 2 dargestellt, durch einen Radius R gebildet sein. Denkt man sich den die Rundung 90 beschreibenden Radius R zu einem (gestrichelt dargestellten) Kreis 93 erweitert, so stellen alle den Dichtsitz 47 bildenden Kreise 93 zusammen einen Torus 94 dar.

Der rechte Halbschnitt der Figur 2 zeigt ein zweites Ausführungsbeispiel. Die Rundung 90 folgt dabei der Kontur einer gedachten Ellipse 96. In der dargestellten Ausführungsform ist die Anordnung der Ellipse 96 so gewählt, daß der längere zweier Ellipsen-Halbmesser a, b in axialer Richtung des Einspritzventils verläuft. Dies soll jedoch nicht als Einschränkung angesehen werden; eine andere Lage der Kontur der Ellipse 96 relativ zur Ventillängsachse ist ebenfalls möglich.

Die Herstellung der Rundung 90 erfolgt vorzugsweise durch entsprechendes Schleifen der um ihre Längsachse rotierenden Ventilnadel 27. Das Schleifen der gesamten Spitze der Ventilnadel 27 vom zylindrischen Abschnitt 43 bis zum Zapfen 45 kann dabei in einer einzigen Bearbeitungsstufe erfolgen. Im Gegensatz zu den bekannten Bearbeitungstechniken für Kraftstoffeinspritzventile bleiben keine Grate zurück, bei deren Entfernung oft Formfehler und Konturbeschädigungen des Dichtsitzes entstehen.

Von besonderem Vorteil bei dem beschriebenen Kraftstoffeinspritzventil ist die durch die Rundung 90 bedingte sehr gute Korrelation zwischen Ventilnadelhub und abströmender Kraftstoffmenge. Durch den vergleichsweise geringen Radius bzw. Halbmesser der Rundung 90, welcher zu einer ausgeprägt linienförmigen Berührung zwischen Ventilnadel 27 und kegeliger Ventilsitzfläche 48 führt, ist die Neigung der Ventilnadel 27 zum hydraulischen "Kleben" an der Ventilsitzfläche 48 weit geringer als etwa bei solchen Einspritzventilen, welche über kugelförmige Verschlußteile mit ihrem eher flächigen Dichtsitz verfügen.

Die Funktion des Kraftstoffeinspritzventiles ist wie folgt:

Bei von Strom durchflossener Magnetspule 3 wird der Anker 14 in Richtung auf den Anschlußstutzen 7 gezogen. Die mit dem Anker 14 fest verbundene Ventilnadel 27 hebt mit ihrem Dichtsitz 47 von der kegeligen Ventilsitzfläche 48 ab, zwischen Dichtsitz 47 und kegeliger Ventilsitzfläche 48 wird ein Strömungsquerschnitt freigegeben, der Kraftstoff kann durch den zwischen Düsenkörperöffnung 49 und Zapfen 45 gelegenen Ringraum zu den Bohrungen 80 gelangen. Die Bohrungen 80 werden vom Kraftstoff unter hohem Druckabfall durchströmt, da diese den engsten Strömungsquerschnitt innerhalb des Kraftstoffeinspritzventiles bilden. Die Größe der Bohrungen 80 entscheidet also über den Mengenstrom des abgespritzten Kraftstoffes, der Fachmann spricht hierbei von "Zumessung". Der aus den Bohrungen 80 austretende Kraftstoffstrahl ist so auf die Aufbereitungsbohrung 70 gerichtet, daß er knapp stromaufwärts oder unmittelbar auf der Aufbereitungskante 71 auftrifft. Die Auftreffgeschwindigkeit ist dabei so groß, daß man von einem "Prallen" sprechen kann. Durch die hohe kinetische Energie beim Auftreffen auf die Aufbereitungsbohrung 70 werden die einzelnen Kraftstofftröpfchen aufgerissen und zerstäubt. Die Folge davon ist, daß stromabwärts der Aufbereitungskante 71 ein Kraftstoffnebel das Kraftstoffeinspritzventil verläßt. Dieser Kraftstoffnebel gestattet eine gute Vermischung mit der Ansaugluft der Brennkraftmaschine.

## Patentansprüche

1. Kraftstoffeinspritzventil für Kraftstoffeinspritzanlagen von Brennkraftmaschinen mit einem Ventilgehäuse (1) aus ferromagnetischem Material, das einen eine Magnetspule (3) aufnehmenden Spulenraum (6) hat und einem von der Magnetspule (3) umgebenen Kern sowie mit einem mit dem Kern zusammenwirkenden Anker (14), welcher mit einer Ventilnadel (27) fest verbunden ist, die ihrerseits einen Dichtsitz (47) aufweist, welcher im Zusammenwirken mit einer Ventilsitzfläche (48) ein Öffnen bzw. Schließen des Kraftstoffeinspritzventils bewirkt, dadurch gekennzeichnet, daß der Dichtsitz (47) in Form einer Rundung (90) ausgebildet ist, die durch den äußeren Mantel eines Abschnittes eines gedachten Kreis-Torus (94) gebildet wird.

2. Kraftstoffeinspritzventil nach Anspruch 1, dadurch gekennzeichnet, daß die Rundung (90) auf ihrer einen Seite durch einen ersten, kreisförmig umlaufenden, tangential in sie übergehenden Abschnitt (43) und auf ihrer anderen Seite durch einen zweiten, kreisförmig umlaufenden, tangential in sie übergehenden Abschnitt (44) begrenzt wird.

3. Kraftstoffeinspritzventil für Kraftstoffeinspritzanlagen von Brennkraftmaschinen mit einem Ventilgehäuse (1) aus ferromagnetischem Material, das einen eine Magnetspule (3) aufnehmenden Spulenraum (6) hat und einem von der Magnetspule (3) umgebenen Kern sowie mit einem mit dem Kern zusammenwirkenden Anker (14), welcher mit einer Ventilnadel (27) fest verbunden ist, die ihrerseits einen Dichtsitz (47) aufweist, welcher im Zusammenwirken mit einer Ventilsitzfläche (48) ein Öffnen bzw. Schließen des Kraftstoffeinspritzventils bewirkt, dadurch gekennzeichnet, daß der Dichtsitz (47) in Form einer Rundung (90) ausgebildet ist, die durch den äußeren Mantel eines Abschnittes eines aus einer Ellipse (96) gebildeten rotationssymmetrischen Ringkörpers geformt ist, wobei die stärkere Krümmung zur Anlage an die Ventilsitzfläche (48) kommt und wobei der rotationssymmetrische Ringkörper durch Drehung der Ellipse (96) um eine in der Ellipsenebene liegende, die Ellipse (96) aber nicht treffende Gerade entsteht.

4. Kraftstoffeinspritzventil nach Anspruch 3, dadurch gekennzeichnet, daß der längere Halbmesser (a) der Ellipse (96) parallel zur Längsachse des Kraftstoffeinspritzventils verläuft.

## Claims

1. Fuel injection valve for fuel injection systems of internal combustion engines comprising a valve housing (1) of ferromagnetic material, which has a coil space (6) accommodating a magnetic coil (3) and a core surrounded by the magnetic coil (3), and comprising an armature (14) operating in conjunction with the core, which is firmly connected to a valve needle (27) which, in turn, exhibits a sealing seat (47) which, operating together with a valve seat face (48), effects an opening and closing, respectively, of the fuel injection valve, characterized in that the sealing seat (47) is constructed in the form of a rounding (90) which is formed by the outer surface of a section of an imagined circle torus (94).

2. Fuel injection valve according to Claim 1, characterized in that the rounding (90) is limited on one side by a first circularly circumferential section (43) changing into it tangentially and is limited on its other side by a second circularly circumferential section (44) changing into it tangentially.

3. Fuel injection valve for fuel injection systems of internal combustion engines comprising a valve housing (1) of ferromagnetic material, which has a coil space (6) accommodating a magnetic coil (3) and a core surrounded by the magnetic coil (3), and comprising an armature (14) operating in conjunction with the core, which is firmly connected to a valve needle (27) which, in turn, exhibits a sealing seat (47) which, operating together with a valve seat face (48), effects an opening and closing, respectively, of the fuel injection valve, characterized in that the sealing seat (47) is constructed in the form of a rounding (90) which is formed by the outer surface of a section of a rotationally symmetrical annular body formed from an ellipse (96), and the greater curvature resting against the valve seat face (48) and the rotationally symmetrical annular body being produced by rotation of the ellipse (96) around a straight line located in the plane of the ellipse but not intersecting the ellipse (96).

4. Fuel injection valve according to Claim 3, characterized in that the longer radius (a) of the ellipse (96) extends in parallel with the longitudinal axis of the fuel injection valve.

## Revendications

1. Soupape d'injection de carburant pour des installations d'injection de carburant de moteurs à combustion interne, avec un boîtier de soupape (1) en un matériau ferromagnétique, qui comporte une chambre de bobine (6) dans laquelle est logée une bobine magnétique (3) et qui comporte un noyau entouré par la bobine magnétique (3) ainsi qu'une armature (14) coopérant avec ce noyau, armature dont est solidaire un pointeau de soupape (27), qui, de son côté, comporte un siège d'étanchéité (47) qui en coopération avec une surface de siège de soupape (48) assure l'ouverture ou bien la fermeture de la soupape d'injection de carburant, soupape d'injection de carburant caractérisée en ce que le siège d'étanchéité (47) est réalisé sous la forme d'un arrondissement (90) qui est constitué par l'enveloppe externe d'une partie d'un tore circulaire supposé (94).

2. Soupape d'injection de carburant selon la revendication 1, caractérisée en ce que l'arrondissement (90) est délimité sur l'un de ses côtés par une première partie (43) l'entourant circulairement et se transformant tangentiellement en cet arrondissement, et sur son autre côté, par une seconde partie (44) l'entourant circulairement et se transformant tangentiellement en cet arrondissement.

3. Soupape d'injection pour des installations d'injection de carburant de moteurs à combustion interne, avec un boîtier de soupape (1) en un matériau ferromagnétique, qui comporte une chambre de bobine (6) dans laquelle est logée une bobine magnétique (3) et qui comporte un noyau entouré par la bobine magnétique (3) ainsi qu'une armature (14) coopérant avec ce noyau, armature dont est solidaire un pointeau de soupape (27) qui, de son côté, comporte un siège d'étanchéité (47) qui en coopération avec une surface de siège de soupape (48) assure l'ouverture ou bien la fermeture de la soupape d'injection de carburant, soupape d'injection de carburant caractérisée en ce que le siège d'étanchéité (47) est réalisé sous forme d'arrondissement (90) qui est formé par l'enveloppe externe d'une partie d'un corps annulaire de révolution engendré par une ellipse (96), la plus forte courbure venant s'appliquer contre la surface (48) du siège de soupape, et le corps annulaire de révolution étant engendré par rotation de l'ellipse (96) autour d'une droite se situant dans le plan de l'ellipse mais ne touchant pas celle-ci.

4. Soupape d'injection de carburant selon la revendication 3, caractérisée en ce que le plus long semi-diamètre (a) de l'ellipse (96) est parallèle à l'axe longitudinal de la soupape d'injection de carburant.
